# EUROPÄISCHE PATENTSCHRIFT

(11) **EP 1 129 800 B1**
(45) Veröffentlichungstag und Bekanntmachung des Hinweises auf die Patenterteilung: **30.11.2005**
(21) Anmeldenummer: 00128239.1
(22) Anmeldetag: 27.12.2000
(51) Int. Cl.: B21D 43/05, B21D 43/10

(54) **Flexible Transporteinrichtung für Pressen**
Flexible transport device for presses
Dispositif de transport flexible pour presses

(30) Priorität: 29.02.2000 DE 10009574
(43) Veröffentlichungstag der Anmeldung: 05.09.2001
(73) Patentinhaber: Müller Weingarten AG, D-88250 Weingarten (DE)
(72) Erfinder: Harsch, Erich, 88250 Weingarten (DE); Reichenbach, Rainer, 88281 Schlier (DE)
(74) Vertreter: Eisele, Otten, Roth & Dobler

(56) Entgegenhaltungen:
- EP-A- 0 693 334
- DE-A- 4 408 449
- US-A- 5 632 181

## Beschreibung

Die Erfindung betrifft eine Pressenstraße oder Großteilstufenpresse mit einer Transporteinrichtung zum Transportieren von Werkstücken nach dem Oberbegriff des Anspruches 1.

### Stand der Technik

Bei einer Presse, Pressenstraße oder Großteil-Stufenpresse sind Umsetzeinrichtungen für den Transport von Werkstücken in die Bearbeitungsstufen vorgesehen. Bei neueren Systemen gemäß der EP 0 672 480 B1 oder der EP 0 693 334 A1 erfolgt der Transportvorgang zwischen einzelnen Bearbeitungsstationen individuell durch einzelne Transporteinrichtungen, die insbesondere eine hohe Flexibilität der Beweglichkeit des Werkstücktransports zwischen einzelnen Bearbeitungsstufen ermöglichen. Durch einen solchen, vom Zentralantrieb der Presse völlig unabhängigen Antrieb kann der Transport des Werkstücks in mehreren Freiheitsgraden, insbesondere in größeren Pressenanlagen, optimiert werden. Hierzu wird auf die Ausführungen in der EP 0 672 480 oder der EP 0 693 334 verwiesen. Beispielhaft sind über die gesamte Pressenlänge Tragschienen vorgesehen, auf denen Laufwagen mit Eigenantrieb fahren. Zur Aufnahme der Werkstücke dienen mit Haltemittel versehene Quertraversen, die an jeweils zwei gegenüberliegenden Laufwagen befestigt sind. In der einfachsten Ausführung sind zwei Transportbewegungen zur Umsetzung der Werkstücke vorgesehen und zwar eine vertikale und eine horizontale Bewegung. Die vertikale Bewegung dient zur Entnahme oder Ablage des Werkstückes aus oder in das Werkzeugunterteil während die horizontale Bewegung den eigentlichen Transportschritt ergibt. Dieser Transportschritt kann von einer Presse in die nachfolgende Presse, oder bei einer Großteil-Stufenpresse, von einer Umformstation in die nächste erfolgen.

In der Regel sind die Werkstücke bzw. Werkzeuge jedoch nicht so einfach gestaltet um einen Transport im 2-Achsbetrieb zu ermöglichen. Beispielhaft werden bei Pkw-Türen diese in der ersten Umformstufe aus einer gemeinsamen Platine gezogen um im weiteren Verlauf nach einem Schneidvorgang jeweils als getrennte Werkstücke gemeinsam die Bearbeitungsstufen zu durchlaufen. Zur Vermeidung aufwendiger und komplizierter Werkzeuge muss das Werkstück während dem Umsetzvorgang in eine optimale Bearbeitungslage gebracht werden. Diese Lageveränderung wird üblicherweise durch Zwischenablagen oder Orientierstationen durchgeführt.

Eine derartige Zwischenablage, sowohl für Einzel- als auch Doppelteile, zeigt die EP 0 383 168 B1 oder die DE 196 51 934 A1. Besonders hervorzuheben sind die fünf Freiheitsgrade die zur Lageveränderung aufwendig gestalteter Werkstücke eingesetzt werden können. Die Werkstücklage kann somit bei Bedarf in bis zu fünf Achsen manipuliert werden.

Wesentliche Nachteile dieser von der Funktion einwandfreien Zwischenablage sind:
- Die Pressenanlage oder Großteil-Stufenpresse erfordert eine große Baulänge, da die Zwischenablagen zwischen den Bearbeitungsstufen angeordnet sind und somit der entsprechende Platzbedarf vorgesehen werden muss.
- Die Anzahl der werkstückspezifischen Wechselteile ist groß.
- Die Parkstellung der Quertraversen während der Umformung ist eingeschränkt.
- Die Taktzahl und Funktionssicherheit der Presse kann durch die größere Anzahl der Transportschritte negativ beeinflusst werden.

Dieses führte zu Überlegungen auf die Zwischenablage zu verzichten und die erforderlichen Freiheitsgrade in die Transportsysteme zu integrieren. So wird in der DE 44 08 449 A1 vorgeschlagen, das Transportsystem derart zu gestalten, dass die Quertraverse in vertikaler Richtung in eine Schräglage gebracht werden kann. Zusätzlich ist eine Achse quer zur Transportrichtung schwenkbar.

Ein Teil der Bewegungsmöglichkeiten der Zwischenablage ist somit in das Transportsystem integriert worden, jedoch noch nicht die volle Funktionalität der Zwischenablage.

Aus dem Dokument US-A-5, 632, 181 ist eine Einrichtung nach dem Oberbegriff des Anspruchs 1 bekannt geworden. Insbesondere umfasst diese Einrichtung eine Transporteinrichtung in einer Transferpresse mit Längstransferbalken, an denen Transportschlitten für paarweise vorgesehene Quertraversen längsverschiebbar sind. Der Zweiachstransfer wird durch eine Hubbewegung der Längstransferbalken vollzogen, wobei die Quertraversen in einer senkrecht zur Transportrichtung stehenden Vertikalebene schwenkbar gelagert sind. Hierdurch ist ein gewisses Kippen der paarweise angeordneten Quertraversen in der Transporteinrichtung möglich.

Aus dem Dokument EP.A-0 693 334 ist weiterhin ein Transportsystem bekannt geworden, bei welchem ein mehrachsiger Teilertransport durch eine universelle Transporteinrichtung zwischen den jeweiligen Bearbeitungsstationen erfolgt. An Mehrfach-Teleskopschlitten sind dabei Federspinnen zur Werkstückbefestigung vorgesehen.

### Aufgabe und Vorteile der Erfindung

Ausgehend von dem Stand der Technik gemäß der US '181 ist es Aufgabe der Erfindung, ein universell einsetzbares, unabhängiges Transportsystem für einen Zweiachstransfer mit Quertraversen für Umformmaschinen vorzuschlagen, welches eine möglichst hohe Anzahl von Freiheitsgraden bzw. Bewegungsachsen aufweist.

Diese Aufgabe wird ausgehend von einem Transportsystem nach dem Oberbegriff des Anspruchs 1 durch die kennzeichnenden Merkmale des Anspruchs 1 gelöst. In den Unteransprüchen sind vorteilhafte und zweckmäßige Weiterbildungen des Transportsystems angegeben.

Der Erfindung liegt der Gedanke zugrunde, einen für jede Werkzeugstufe eigen angetriebenen Transfer so zu gestalten, dass für Werkstücke jeweils eine dem Umformprozeß angepaßte optimale Lageveränderung durchführbar ist.

Beispielhaft kann die Lageveränderung folgende Bewegungsachsen umfassen:
- horizontales Verschieben in und gegen Transportrichtung
- Schräglage in Transportrichtung
- Verschieben quer zur Transportrichtung
- Schwenken in und gegen Transportrichtung
- Schwenken quer zur Transportrichtung
- vertikale Höhenveränderung

Durch unterschiedliche Kombination der Bewegungen wird die Lageveränderung beim Ein- und Austragen der Werkstücke in das Werkzeug und aus dem Werkzeug ermöglicht.

Vorgesehen ist dabei die Funktionalität sowohl für einzelne großflächige Werkstücke als auch für 2 Werkstücke, als sog. Doppelteile, zu gewährleisten.

Bei der konstruktiven Ausführung wird, ausgehend von den bekannten einzeln angetriebenen, die Quertraverse tragenden Transportsystemen wie Wagen, Schlitten, Schwenkarm, Teleskoparm usw. durch zusätzliche Antriebe und Bewegungsübertragungsmittel die Zahl der Bewegungsachsen erhöht. Durch Einsatz von sphärischen Lagerungen, wie Kugel- oder Kardangelenke wird auch eine Schräglage der Quertraverse ermöglicht.

Weitere Einzelheiten und Vorteile der Erfindung ergeben sich aus der nachfolgenden Beschreibung eines Ausführungsbeispiels.

Für das Ausführungsbeispiel wurde die aufwendigere Lösung des Transportes von Doppelteilen gewählt. Besteht jedoch die Aufgabe darin, nur ein großflächiges Werkstück und kein Doppelteil zu transportieren, wird die Quertraverse zur Saugertraverse. Diese Funktion wird erreicht durch den Anbau von werkzeugspezifischen Transport- und Haltemitteln an die Quertraverse.

Die Figuren zeigen:
- Figur 1: Ausschnitt einer Großteil-Stufenpresse
- Figur 2a, 2b: Ansicht einer Transporteinheit quer zur Transportrichtung
- Figur 3a, 3b: Einzelheit von Figur 2
- Figur 4a, 4b: Draufsicht auf eine Transporteinheit

### Beschreibung eines Ausführungsbeispiels

In Figur 1 sind Bearbeitungsstationen bzw. Umformstufen 8, 9 einer Großteil-Stufenpresse 1 dargestellt. Die Transportrichtung der Werkstücke zeigt Pfeil 30. Die Transporteinrichtung 2 ist am Pressenständer 3 angeordnet und ebenso auch spiegelbildlich am gegenüberliegenden Ständer. Angetrieben wird die Transporteinrichtung 2 durch Schwenkantrieb 6 der in Wirkverbindung mit Schwenkarm 4 steht. Die zum Werkstücktransport vorgesehene Quertraverse ist mit 5 bezeichnet und am Schwenkarm 4 gelagert. Diese Figur zeigt insbesondere die Freiheitsgrade
- Vertikalbewegung
- Horizontalbewegung
- Quertraverse 5 schwenken in und gegen Transportrichtung

Über den Schwenkantrieb 6 in Wirkverbindung mit einem Hebeantrieb 7 wird durch Bewegungsüberlagerung eine Transportkurve bzw. ein Transportschritt bestehend aus Vertikal- und Horizontalbewegung ausgeführt. Der Transportschritt dient zur Umsetzung des Werkstückes von beispielsweise Umformstufe 8 nach Umformstufe 9. Ist eine Lageveränderung der Werkstücke, aufgrund unterschiedlicher Entnahme- und Einlegepositionen, und damit ein besseres Ein- und Austragen erforderlich, ist die Quertraverse 5 um die Drehachse 12 schwenkbar. Ein Antrieb 10 bewirkt über einen Zahnriementrieb 11 die Schwenkung der Quertraverse 5. In anschaulicher Form sind unterschiedliche Lagen der Quertraverse 5 in Figur 1 erkennbar.

Die Darstellung in Figur 2a + b zeigt Quertraverse 5 in Horizontallage und in vertikaler Schrägstellung. Erkennbar ist die sich gegenüberliegende Anordnung der Transporteinrichtungen 2.1 und 2.2 mit Befestigung am linken und rechten Ständer 3.1 und 3.2. Beispielhaft sind in Figur 2a + b die auf der Quertraverse 5 beweglich angeordneten werkstückspezifischen Saugertraversen 13 für den Transport von Doppelteilen vorgesehen. Ohne jede Einschränkung ist auch die Verwendung von nur einer zentral angeordneten Saugertraverse 13 möglich, wie es z.B. zum Transport einer großen, noch nicht geteilten Platine oder eines großen Werkstückes erforderlich ist. Eine Querverschiebung kann als Bewegung vorgesehen werden.

Als Freiheitsgrade sind in Figur 2a + b dargestellt:
- schwenken der Saugertraverse 13 quer zur Transportrichtung bei Doppelteilen
- Horizontale- und Schrägstellung in vertikaler Richtung der Quertraverse 5.

Das schwenken der Saugertraverse 13 ist in Figur 3a + b näher beschrieben.

Die vertikale Schrägstellung der Quertraverse 5 wird durch unterschiedliche Bewegungsabläufe von Transporteinrichtung 2.1 und 2.2 erreicht. Für den durch die Schrägstellung gemäß Figur 2b erforderlichen Längenausgleich ist eine Vielkeilwelle 14 vorgesehen. Das Kardangelenk 15 ermöglicht die Winkelstellung der Quertraverse 5. Statt eines Kardangelenk 15 ist für diese Schrägstellung zunächst auch eine Drehachse ausreichend.

Konstruktive Details zum schwenken der Saugertraverse 13 zeigen Figur 3a + b. Als weiteren Freiheitsgrad ist außerdem dargestellt:
- Querverfahrung der Saugertraverse 13

Figur 3a + b zeigt das Ende des Schwenkarmes 4 der Transporteinrichtung 2 mit der Aufnahme für die Quertraverse 5. In der Transporteinrichtung 2 ist der Zahnriementrieb 11 integriert, zur Schwenkung der Quertraverse 5 um die Drehachse 12. Die Vielkeilwelle 14 überträgt zum einen die Drehbewegung und ermöglicht zusätzlich den Längenausgleich bei Schrägstellung der Quertraverse 5. Befestigt ist die Vielkeilwelle 14 mit dem Kardangelenk 15. Der schwenkbare Lagerbock 17 trägt Antriebe 18, 19 die über Wellen und Winkelgetriebe Spindel-Muttersystem 20 und 21 antreiben. In Wirkverbindung mit Spindel-Muttersystem 20 stehen doppelseitig angeordnete Stangen 23 die in Verbindung mit Kreissegment 24 stehen und dieses im Drehpunkt 25 schwenken. Die max. Größe des Schwenkwinkels beträgt W1 und W2. Die Führung und Abstützung des Kreissegment 24 findet durch Segmentführungen oder Führungsrollen 26 statt, die an Horizontalschlitten 27 befestigt sind. Mit dem Kreissegment 24 ist die das Werkstück haltende Saugertraverse 13 verbunden. Führungen 28 dienen zur Führung des Horizontalschlitten 27. Dieser Horizontalschlitten 27 ist um das Maß M1 und M2, bezogen auf seine zentrale Lage, verfahrbar. Angetrieben wird Horizontalschlitten 27 über Stange 29 und Spindel-Muttersystem 21 durch Antrieb 19. Diese beschriebene Einrichtung kann sowohl in einfacher Form als auch zweifach an der Quertraverse 5 angebracht werden. Eine Bewegungsüberlagerung ist durch gleichzeitige Betätigung der Antriebe 18, 19 möglich. Die Drehzahlregelung kann zu gleichen oder unterschiedlichen Drehzahlen führen, wodurch optimale Handlingsbedingungen der Werkstücke erreicht werden. Vorteilhaft kann sich diese hohe Flexibilität auch bei einem Werkzeugwechsel auswirken, wo gegebenenfalls auf den Austausch der teilespezifischen Saugertraverse 13 verzichtet werden kann und lediglich eine Horizontalbewegung durchführbar ist. Ist jedoch ein Austausch der Saugertraversen 13 erforderlich, so verbleiben alle Bewegungselemente an Quertraverse 5.

An der Trennstelle 22 ist die Quertraverse 5 abkuppelbar wie dieses z.B. bei einer Umrüstung von einem Doppelteil auf ein großflächiges Einzelteil erforderlich sein kann. In vorteilhafter Weise müssen in der vorgeschlagenen Anordnung die Antriebe 18, 19 nicht ausgetauscht werden und verbleiben in der Presse 1.

Eine Kombination von Schwenkung und Horizontalverfahrung der Saugertraverse 13 ist nicht in jedem Fall zwingend erforderlich. Alternativ kann der Anbau so gestaltet werden, dass nur jeweils eine Bewegung möglich ist, d. h. der Schlitten 27 kann dann entfallen.

Figur 4a + b zeigt eine Draufsicht auf Quertraverse 5 in horizontaler Lage und horizontaler Schrägstellung in Teiletransportrichtung entsprechend Pfeil 30. Die doppelseitige Anordnung des Betätigungsstangen 23, 29 und in deren Verlängerung die Schwenk- und Querverfahreinrichtung ist dargestellt. Ebenso sind die Saugertraversen 13 jeweils in zweifacher Ausführung angebaut.

Die Betätigungsstangen 23, 29 sind jeweils paarweise an den in einfacher Anordnung vorhandenen, Spindel-Muttersystemen 20, 21 angebracht. Aus Figur 4b ist als weiterer Freiheitsgrad erkennbar:
- horizontale Schrägstellung um die Vertikalachse in oder gegen Transportrichtung

Wird nur diese Schrägstellung benötigt, ist die Funktion mit einer Drehachse und dem Längenausgleich durch Keilwelle 14 erfüllbar. Ist jedoch die in Figur 2 beschriebene vertikale Schräglage ebenfalls vorgesehen, so ist der Einsatz eines Kardangelenk 15 notwendig. Durch diese konstruktive Lösung ist auch eine beliebige Überlagerung einer vertikalen und horizontalen Schrägstellung möglich und dadurch als weiterer Freiheitsgrad eine
- Schrägstellung im Raum
vorhanden.

Das vorgeschlagene Transportsystem kann in seiner erfinderischen maximalen Ausgestaltung somit eine Werkstückmanipulation in nachfolgenden Freiheitsgraden durchführen.
- Vertikalbewegung auf- und abwärts
- Horizontalbewegung in- und gegen Transportrichtung
- schwenken der Quer- und Saugertraverse in- und gegen Transportrichtung
- vertikale Schrägstellung der Quer- und Saugertraverse
- schwenken der Saugertraverse quer zur Transportrichtung
- Querverfahren der Saugertraverse
- Horizontale Schrägstellung der Quer- und Saugertraverse in und gegen Transportrichtung
- Schrägstellung der Quer- und Saugertraverse im Raum

Die Erfindung ist nicht auf das beschriebene und dargestellte Ausführungsbeispiel beschränkt. Sie umfaßt auch alle fachmännischen Ausgestaltungen im Rahmen des geltenden Anspruches 1.So ist ein Kardangelenk als bewegliche Lagerung nur beispielhaft zu verstehen und es können alle sphärischen Gelenke die die Voraussetzung des erfinderischen Gedanken erfüllen eingesetzt werden.

### Bezugszeichenliste:

- 1: Großteil-Stufenpresse
- 2: Transporteinrichtung
- 3: Pressenständer
- 4: Schwenkarm
- 5: Quertraverse
- 6: Schwenkantrieb
- 7: Hebeantrieb
- 8: Umformstufe
- 9: Umformstufe
- 10: Antrieb
- 11: Zahnriementrieb
- 12: Drehachse
- 13: Saugertraverse
- 14: Vielkeilwelle
- 15: Kardangelenk
- 17: Lagerbock
- 18: Antrieb
- 19: Antrieb
- 20: Spindel u. Mutter
- 21: Spindel u. Mutter
- 22: Trennstelle
- 23: Stange
- 24: Kreissegment
- 25: Drehpunkt
- 26: Führung
- 27: Horizontalschlitten
- 28: Führung
- 29: Stange
- 30: Teiletransporteinrichtung

## Patentansprüche

1. Einrichtung zum Transportieren und Lageveränderung von Einfach- oder Doppelwerkstücken in einer Presse, Pressenstraße, Großteil-Stufenpresse (1) oder dergleichen, wobei jede Bearbeitungsstation (8, 9) eine Transporteinrichtung (2) mit abkuppelbarer Quertraverse (5) aufweist, die an der Transporteinrichtung (2) mittels einer Gelenkanordnung (15) in einer Vertikalebene schwenkbar gelagert ist, wobei jede Bearbeitungsstation zwei gegenüberliegende, voneinander unabhängige Transporteinrichtungen (2) aufweist, an denen jeweils eine Gelenkanordnung (15) zur Befestigung einer gemeinsamen <-> Quertraverse (5) derart ausgebildet ist, dass die Quertraverse (5) eine Bewegung in einer Vertikalebene und/oder einer Horizontalebene ausführt, **dadurch gekennzeichnet, dass** eine Saugertraverse (13) auf der Quertraverse (5) beweglich gelagert ist und dass auf der Quertraverse (5) Führungen (26) angeordnet sind, in denen ein die Saugertraverse (13) tragendes Kreissegment (24) geführt ist.

2. Einrichtung nach Anspruch 1, **dadurch gekennzeichnet, dass** die sphärische Lagerung der Quertraverse (5) mittels eines Kardangelenks (15) erfolgt.

3. Einrichtung nach Anspruch 1, **dadurch gekennzeichnet, dass** auf der Quertraverse (5) ein Schlitten (27) in einer Linearführung (28) gelagert ist, wobei der Schlitten (27) über eine Stange (29) und ein Spindel-Muttersystem (21) durch einen Antrieb (19) horizontal verfahrbar ist.

4. Einrichtung nach Anspruch 3, **dadurch gekennzeichnet, dass** auf dem Schlitten (27) Führungen (26) angeordnet sind, in denen ein die Saugertraverse (13) tragendes Kreissegment (24) geführt ist.

5. Einrichtung nach Anspruch 1 oder 4, **dadurch gekennzeichnet, dass** das Kreissegment (24) über eine Stange (23) und ein Spindel-Muttersystem (20) durch einen Antrieb (18) verschwenkbar ist.

6. Einrichtung nach Anspruch 3 oder 5, **dadurch gekennzeichnet, dass** der eine Antrieb (18) und/oder der andere Antrieb (19) über eine Vielkeilwelle (14) mit der unabhängigen Transporteinrichtung (2) verbunden ist.

7. Einrichtung nach Anspruch 1 oder 6, **dadurch gekennzeichnet, dass** eine Vielkeilwelle (14) in der Transporteinrichtung (2) horizontal verschiebbar ist.

8. Einrichtung nach Anspruch 1, **dadurch gekennzeichnet, dass** die Quertraverse (5) an einer Trennstelle (22) von der Transporteinrichtung (2) abkuppelbar ist.

9. Einrichtung nach einem der Ansprüche 3 bis 8, **dadurch gekennzeichnet, dass** der eine Antrieb (18) und/oder der andere Antrieb (19) nach Abkuppelung von der Quertraverse (5) über eine Vielkeilwelle (14), ein Kardangelenk (15) und einen Lagerblock (17) mit der Transporteinrichtung (2) verbunden ist.

10. Einrichtung nach einem der Ansprüche 1 bis 9, **dadurch gekennzeichnet, dass** die Saugertraverse (13), der Schlitten (27), die Linearführung (28), die Stange (29) beidseitig an der Quertraverse (5) anbringbar und gemeinsam über ein Spindel-Muttersystem (21) und einen Antrieb (19) antreibbar sind.

11. Einrichtung nach einem der Ansprüche 1 bis 10, **dadurch gekennzeichnet, dass** die Saugertraverse (13), das Kreissegment (24), die Führungen (26), die Stange (23) beidseitig an die Quertraverse (5) anbringbar und gemeinsam über Spindel-Muttersystem (20) und Antrieb (18) antreibbar sind.

## Claims

1. Device for transporting and changing the position of single or double workpieces in a press, press line, large component transfer press (1) or the like, wherein each processing station (8, 9) has a transporting device (2) with a disengageable cross-member (5) which is pivotably mounted on the transporting device (2) by means of an articulated arrangement (15) in a vertical plane, wherein each processing station has two opposing transporting devices (2) that are independent of one another, on which a respective articulated arrangement (15) for fastening a common spherically mounted cross-member (5) is configured in such a way that the cross-member (5) carries out a movement in a vertical plane and/or a horizontal plane, **characterised in that** a suction cross-member (13) is movably mounted on the cross-member (5) and **in that** guides (26) are arranged on the cross-member (5), in which guides a circle segment (24) carrying the suction cross-member (13) is guided.

2. Device according to claim 1, **characterised in that** the spherical mounting of the cross-member (5) is implemented by means of a universal joint (15).

3. Device according to claim 1, **characterised in that** a slide (27) is mounted in a linear guide (28) on the cross-member (5), wherein the slide (27) can be horizontally moved by a drive (19) via a rod (29) and a spindle/nut system (21).

4. Device according to claim 3, **characterised in that** arranged on the slide (27) are guides (26), in which a circle segment (24) carrying the cross-member (13) is guided.

5. Device according to claim 1 or 4, **characterised in that** the circle segment (24) can be pivoted by a drive (18) via a rod (23) and a spindle/nut system (20).

6. Device according to claim 3 or 4, **characterised in that** the one drive (18) and/or the other drive (19) is/are connected via a spline shaft (14) to the independent transporting device (2).

7. Device according to claim 1 or 6, **characterised in that** a spline shaft (14) is horizontally displaceable in the transporting device (2).

8. Device according to claim 1, **characterised in that** the cross-member (5) can be disengaged at a separating point (22) from the transporting device (2).

9. Device according to any one of claims 3 to 8, **characterised in that** after disengaging from the cross-member (5), the one drive (18) and/or the other drive (19) is/are connected to the transporting device (2) via a spline shaft (14), a universal joint (15) and a bearing block (17).

10. Device according to any one of claims 1 to 9, **characterised in that** the suction cross-member (13), the slide (27), the linear guide (28) and the rod (29) can be attached on either side to the cross-member (5) and can be driven jointly via a spindle/nut system (21) and a drive (19).

11. Device according to any one of claims 1 to 10, **characterised in that** the suction cross-member (13), the circle segment (24), the guides (26) and the rod (23) can be attached on either side to the cross-member (5) and can be driven jointly via the spindle/nut system (20) and drive (18).

## Revendications

1. Dispositif destiné à transporter et à changer de position des pièces d'usinage simples ou doubles dans une presse, un train de presses, une presse transfert pour grosses pièces (1) ou analogue, chaque poste d'usinage (8, 9) présentant un dispositif de transport (2) avec une traverse décrochable (5) montée de manière à pouvoir pivoter dans un plan vertical sur le dispositif de transport (2) au moyen d'un agencement articulé (15), chaque poste d'usinage présentant deux dispositifs de transport (2) indépendants l'un de l'autre et situés à l'opposé l'un de l'autre, sur chacun desquels un agencement articulé (15) est réalisé afin de fixer une traverse (5) commune montée de manière sphérique, de telle façon que la traverse (5) exécute un mouvement dans un plan vertical et/ou dans un plan horizontal,
**caractérisé en ce qu'**une traverse à ventouses (13) est montée de manière mobile sur la traverse (5) et **en ce que** sont agencés sur la traverse (5) des guidages (26) dans lesquels est guidé un segment de cercle (24) portant la traverse à ventouses (13).

2. Dispositif selon la revendication 1,
**caractérisé en ce que** le montage sphérique de la traverse (5) a lieu au moyen d'un joint de Cardan (15).

3. Dispositif selon la revendication 1,
**caractérisé en ce qu'**un coulisseau (27) est monté dans un guidage linéaire (28) sur la traverse (5), le coulisseau (27) pouvant être déplacé horizontalement par un entraînement (19) par l'intermédiaire d'une tige (29) et d'un système broche-écrou (21).

4. Dispositif selon la revendication 3,
**caractérisé en ce que**, sur le coulisseau (27), sont agencés des guidages (26) dans lesquels est guidé un segment de cercle (24) portant la traverse à ventouses (13).

5. Dispositif selon la revendication 1 ou 4,
**caractérisé en ce que** le segment de cercle (24) peut être pivoté par un entraînement (18) par l'intermédiaire d'une tige (23) et d'un système broche-écrou (20).

6. Dispositif selon la revendication 3 ou 5,
**caractérisé en ce que** l'entraînement (18) et/ou l'autre entraînement (19) est relié au dispositif de transport indépendant (2) par le biais d'un arbre cannelé à cales multiples (14).

7. Dispositif selon la revendication 1 ou 6,
**caractérisé en ce qu'**un arbre cannelé à cales multiples (14) peut être déplacé horizontalement dans le dispositif de transport (2).

8. Dispositif selon la revendication 1,
**caractérisé en ce que** la traverse (5) peut être décrochée du dispositif de transport (2) au point de séparation (22).

9. Dispositif selon l'une des revendications 3 à 8,
**caractérisé en ce que**, après le décrochage de la traverse (5), l'entraînement (18) et/ou l'autre entraînement (19) est relié au dispositif de transport (2) par le biais d'un arbre cannelé à cales multiples (14), d'un joint de Cardan (15) et d'un support (17).

10. Dispositif selon l'une des revendications 1 à 9,
**caractérisé en ce que** la traverse à ventouses (13), le coulisseau (27), le guidage linéaire (28), la tige (29) peuvent être montés des deux côtés sur la traverse (5) et entraînés ensemble par l'intermédiaire d'un système broche-écrou (21) et d'un entraînement (19).

11. Dispositif selon l'une des revendications 1 à 10,
**caractérisé en ce que** la traverse à ventouses (13), le segment de cercle (24), les guidages (26), la tige (23) peuvent être montés des deux côtés sur la traverse (5) et entraînés ensemble par l'intermédiaire d'un système broche-écrou (20) et d'un entraînement (18).
